# FASCICULE DE BREVET EUROPEEN

(11) **EP 2 571 098 B1**
(45) Date de publication et mention de la délivrance du brevet: **11.01.2017**
(21) Numéro de dépôt: 12183120.0
(22) Date de dépôt: 05.09.2012
(51) Int. Cl.: H01Q 3/46, H01Q 13/10

(54) **Cellule déphaseuse rayonnante reconfigurable basée sur des résonances fentes et microrubans complémentaires**
Rekonfiguerierbare strahlende dephasierende Zelle, die auf Spaltresonanzen und komplementären Mikrostreifen basiert
Reconfigurable radiating phase-shifter cell based on resonances, slots and complementary microstrips

(30) Priorité: 14.09.2011 FR 1102786
(43) Date de publication de la demande: 20.03.2013
(73) Titulaire: Institut National des Sciences Appliquées de Rennes, 35708 Rennes Cedex 7 (FR); Thales, 92400 Courbevoie (FR); Centre National de la Recherche Scientifique, 75016 Paris (FR)
(72) Inventeur: Legay, Hervé, 31100 Toulouse (FR); Girard, Etienne, 31000 Toulouse (FR); Bresciani, Daniel, 31100 Toulouse (FR); Gillard, Raphaël, 35708 Rennes Cedex (FR); Salti, Hassan, 35708 Rennes (FR); Makdissy, Tony, 35708 Rennes Cedex 7 (FR); Fourn, Erwan, 35708 Rennes Cedex 7 (FR)
(74) Mandataire: Labatte, Laurent

(56) Documents cités:
- EP-A1- 2 175 523
- US-A1- 2008 024 368
- US-A1- 2010 085 134
- SHA K ET AL: "Characteristics of new types of quasi-optical diplexers", ELECTRONICS & COMMUNICATIONS IN JAPAN, PART I - COMMUNICATIONS, WILEY, HOBOKEN, NJ, US, vol. 69, no. 12, 1 décembre 1986 (1986-12-01), pages 90-99, XP002141598, ISSN: 8756-6621

## Description

Le domaine de l'invention est celui des cellules déphaseuses rayonnantes reconfigurables. Elle s'applique notamment aux réseaux réflecteurs pour une antenne destinée à être montée sur un engin spatial tel qu'un satellite de télécommunication ou sur un terminal terrestre pour les systèmes de télécommunication ou de diffusion par satellite.

Une antenne réseau réflecteur (« reflectarray antenna » en anglais) comporte un ensemble de cellules déphaseuses rayonnantes assemblées en réseau à une ou deux dimensions et formant une surface réfléchissante permettant d'augmenter la directivité et le gain de l'antenne. Les cellules déphaseuses rayonnantes du réseau réflecteur, de type pastilles métalliques (également appelées « patchs métalliques ») et/ou de type fente, sont définies par des paramètres pouvant varier d'une cellule à l'autre, ces paramètres étant par exemple, les dimensions géométriques des motifs gravés (longueur et largeur des « patchs » ou des fentes) qui sont réglées de façon à obtenir un diagramme de rayonnement souhaité.

Les cellules déphaseuses rayonnantes peuvent être constituées par des patchs métalliques chargés de fentes rayonnantes et séparés d'un plan de masse métallique d'une distance typique comprise entre λg/10 et λg/6, où λg est la longueur d'onde guidée dans le milieu espaceur. Ce milieu espaceur peut être un matériau diélectrique, mais aussi un empilement composite réalisé par un agencement symétrique d'un séparateur de type Nid d'abeille et de peaux diélectriques de fines épaisseurs. Pour qu'une antenne soit performante, il faut que la cellule élémentaire puisse contrôler précisément le déphasage qu'elle produit sur une onde incidente, pour les différentes fréquences de la bande passante. Il faut également que le procédé de fabrication du réseau réflecteur soit le plus simple possible.

Pour cela, la demanderesse a déposé par le passé une première demande de brevet français FR 0450575 intitulée « cellule déphaseuse à polarisation linéaire et à longueur résonante variable au moyen de commutateurs mems ». La figure 1 représente un mode de réalisation de ce type de cellule déphaseuse CD. Son principe de fonctionnement consiste à modifier la longueur électrique de la fente FP en plaçant une ou plusieurs charges localisées variables et commandées DC' dans plusieurs états différents permettant et interdisant l'établissement d'un court-circuit. La variation de la longueur résonante caractéristique de la cellule permet de modifier le déphasage des ondes à réfléchir. Pour une antenne, les ondes proviennent de la source RF. Une cellule selon la figure 1 comprend un substrat SB comportant une face arrière solidarisée à un plan de masse.

Cette cellule déphaseuse ne fonctionne que pour une seule polarisation linéaire de l'onde incidente. En outre, la taille de la cellule est relativement importante, de l'ordre de 0.7 λ, où λ désigne la longueur d'onde. La maille du réseau réflecteur, c'est à dire la périodicité spatiale selon laquelle les cellules sont agencées en réseau, est donc très supérieure à 0.5 λ. Il en résulte un comportement non optimal pour des incidences très obliques de l'onde, liée à la possibilité d'excitation d'un mode de Floquet d'ordre supérieur. Cet effet se traduit par une dégradation des lobes secondaires du diagramme de rayonnement, également désigné par l'homme du métier comme le « lobe image ».

La cellule déphaseuse fonctionne principalement comme une résonance de type « Patch », modulée par la longueur électrique de la fente ou des fentes. La réalisation d'un cycle de phase supérieur à 360° par la modulation de cette seule résonance est un point critique, et certains états de phase sont réalisés par des configurations très résonantes de la cellule déphaseuse. Ces configurations très résonantes sont également caractérisées par des plus fortes pertes, ainsi que des plus fortes sensibilités des caractéristiques électriques aux incertitudes de fabrication de la cellule et des charges localisées variables et commandées.

La demanderesse a déposé une deuxième demande de brevet français intitulée « Réseau réflecteur à arrangement optimisé et antenne comportant un tel réseau réflecteur». Il présente un cycle de phase réalisé par des cellules déphaseuses ayant une structure interne progressivement évolutive d'une cellule déphaseuse à une autre cellule déphaseuse adjacente, et ainsi n'introduisant pas de fortes ruptures de périodicité sur la surface réfléchissante. Ce type de cellule permet ainsi d'éviter, dans le diagramme de rayonnement, les perturbations induites par un phénomène de diffraction parasite sur des zones à rupture brusque de périodicité. La figure 1 bis représente un exemple de motif périodique comportant un arrangement à une dimension de plusieurs éléments rayonnants élémentaires et permettant d'obtenir une rotation de phase de 360°. Il présente la propriété d'avoir les cellules déphaseuses extrêmes du cycle de phase identiques. Un cycle de phase progressif a été également proposé à partir d'une cellule déphaseuse avec des charges localisées variables et commandées.

La figure 2 présente le schéma d'une cellule déphaseuse rayonnante pour un tel réseau réflecteur. Cette cellule déphaseuse est, selon un mode de réalisation, en forme de croix à deux branches perpendiculaires. La croix comporte trois fentes annulaires concentriques 81, 82 et 83 pratiquées dans un patch métallique. Des charges localisées variables et commandées 85 sont disposées de façon choisie dans les fentes et permettent de faire varier la longueur électrique des fentes et donc la phase d'une onde réfléchie par la cellule déphaseuse. A partir de plusieurs cellules, il est possible de réaliser sur la surface d'un réflecteur un motif à variation de phase progressive et ne comportant pas de transition brutale, en utilisant plusieurs éléments rayonnants ayant la même géométrie, le même nombre de MEMS positionnés au même endroit dans les fentes annulaires, mais des MEMS configurés dans des états différents. Par exemple, avec un motif constitué de plusieurs éléments rayonnants en forme de croix ou d'hexagone, munis de trois fentes annulaires concentriques et de MEMS dans chaque fente, il est possible de faire varier progressivement la phase jusqu'à 1000° en court-circuitant progressivement les différentes fentes des éléments rayonnants adjacents jusqu'à obtenir un élément rayonnant ayant tous ses MEMS à l'état fermé, puis sur plusieurs éléments adjacents additionnels, à progressivement mettre les MEMS à l'état ouvert jusqu'à obtenir un élément rayonnant ayant tous ses MEMS à l'état ouvert.

S'il est possible de réaliser un cycle de phase supérieur à 360°, et ayant la même cellule déphaseuse initiale et finale du cycle, il est très difficile d'obtenir ces états de phases avec des cellules peu résonantes. Un grand nombre de modes résonants peuvent être potentiellement excités, du fait de la présence de plusieurs résonateurs. L'apparition de ces modes résonants peut conduire à une variation brusque de la phase en fonction de la fréquence. Les variations rapides de la phase se traduisent par des pertes significatives en particulier lorsque des MEMS ohmiques sont utilisés et en une sensibilité aux dispersions de fabrication des MEMS.

Un objectif de l'invention est de proposer une cellule déphaseuse à charges localisées variables et commandées (micro-commutateurs) permettant de couvrir une plage de déphasage avec une variation fréquentielle réduite de la phase, autrement dit avec un comportement plus linéaire, plus stable de la phase en fonction de la fréquence du signal incident. Autrement dit, un objectif de l'invention est de minimiser le caractère résonant de la cellule.

A cet effet, l'invention a pour objet une cellule déphaseuse rayonnante comprenant une pluralité d'éléments conducteurs formés en surface d'un substrat, au-dessus et à distance d'un plan de masse, lesdits éléments conducteurs étant séparés par des fentes, l'agencement des fentes formant un résonateur équivalent dont la forme électrique configure le déphasage appliqué sur une onde à réfléchir, caractérisée en ce que la cellule comprend des charges variables commandées aptes à faire varier la longueur et/ou la largeur électrique desdites fentes, les éléments conducteurs et les charges variables commandées sont agencés pour que selon au moins une première configuration desdites charges, une surface conductrice de signaux hyperfréquences soit formée afin de créer un résonateur à dominance inductive, et pour que selon au moins une deuxième configuration, une fente soit formée autour d'au moins un élément conducteur afin de créer un résonateur à dominance capacitive, ladite surface conductrice formée dans la première configuration entourant ledit élément conducteur autour duquel une fente est formée dans la deuxième configuration.

La gestion des résonances des fentes et des résonateurs de type microruban est réalisée de sorte à exciter plutôt une résonance équivalente de type « fentes » dans un première partie du cycle de phase, et plutôt résonance équivalente de type « microruban » (qualifié aussi de « patch ») dans une seconde partie du cycle de phase. La première partie du cycle de phase correspond à un résonateur dont le comportement prédominant est inductif, autrement dit, dont le résonateur équivalent est davantage celui d'un résonateur LC parallèle que celui d'un LC série. La deuxième partie du cycle de phase correspond à un résonateur dont le comportement prédominant est capacitif, autrement dit, dont le résonateur équivalent est davantage celui d'un résonateur LC série que celui d'un LC parallèle.

Les résonateurs équivalents de la cellule déphaseuse à charges localisées variables et commandées peuvent décrivent un cycle semblable à celui présenté en figure 1bis. Cette propriété permet, par exemple, de réaliser un cycle de phase supérieur à 360°, et d'avoir des résonateurs équivalents semblables pour les valeurs extrêmes du cycle de phase.

Cette propriété permet également d'optimiser la bande passante des cellules déphaseuses. La gamme de phase de 360°, par exemple, peut en effet être segmentée en deux sous-gammes d'environ 180°. Cette segmentation en deux sous gammes est rendue possible par la complémentarité des modes résonants de type fente ou patch.

La minimisation de la résonance se traduit par des moindres pertes. Plus la phase varie de façon linéaire, plus cette caractéristique s'obtient sur une large bande (par opposition à un fonctionnement de type seuil). Des bandes passantes de l'ordre de 30% peuvent être obtenues grâce à la cellule selon l'invention.

L'arrangement périodique de la cellule déphaseuse rayonnante selon l'invention définit un panneau réflecteur d'un montage d'antenne. Le montage peut, en outre, comporter plusieurs panneaux réflecteurs comportant des cellules déphaseuses selon l'invention.

Avantageusement, la surface conductrice en face avant, est séparée du plan de masse par une distance égale au quart de la longueur d'onde du signal incident. De cette manière, les résonances en mode fente (première configuration) et en mode microruban (deuxième configuration) peuvent être séparées de 180°.

Selon un mode de réalisation de la cellule déphaseuse rayonnante selon l'invention, l'élément conducteur autour duquel une fente est formée dans la deuxième configuration est situé sensiblement au centre de la cellule, les éléments conducteurs formant la surface conductrice étant situés en périphérie, ladite surface conductrice étant annulaire, chacun desdits conducteurs périphériques étant reliés au conducteur central et aux conducteurs périphériques voisins par l'intermédiaire de charges capacitives commandées. Par « annulaire », on entend une fente en forme de boucle fermée. Celle-ci est formée par l'interconnexion de différents éléments conducteurs périphériques. Sa forme peut être, par exemple, rectangulaire, circulaire, hexagonale ou tout autre forme polygonale, ou courbe fermée.

Les éléments conducteurs peuvent prendre une forme de croix à quatre branches alignées selon plusieurs rangées, les croix appartenant à deux rangées successives étant décalées les unes par rapport aux autres, les croix étant reliées par l'intermédiaire de charges capacitives variables commandées. La forme des éléments conducteurs peut être différente, par exemple, des patchs carrés, des zones en forme de disque. Un avantage des éléments conducteurs en forme de croix est qu'ils permettent des interconnexions plus aisées.

Selon un autre mode de réalisation de la cellule déphaseuse rayonnante selon l'invention, ladite surface conductrice annulaire est formée par des rubans conducteurs encadrés par des fentes annulaires lesdits rubans étant reliés par des charges capacitives aptes à modifier la longueur et/ou la largeur électrique de fentes d'interconnexion desdites fentes annulaires.

En d'autres termes, la cellule peut comprendre une surface conductrice dans laquelle sont formées au moins deux premières fentes sensiblement concentriques et espacées l'une de l'autre, la surface conductrice étant disposée au-dessus d'un plan de masse, l'agencement des fentes formant un résonateur équivalent dont la forme électrique configure le déphasage appliqué à une onde incidente, la cellule étant caractérisée en ce qu'elle comprend des fentes d'interconnexion reliant lesdites premières fentes entre-elles, et une pluralité de charges variables commandées aptes à faire varier la longueur et/ou la largeur électrique desdites premières fentes et desdites fentes d'interconnexion, lesdites charges étant activables pour configurer la cellule selon un résonateur sensiblement équivalent à un circuit LC parallèle, lesdites charges étant également activables selon au moins une autre configuration pour configurer la cellule selon un résonateur sensiblement équivalent à un circuit LC série.

Cette même cellule déphaseuse peut également être considérée comme l'agencement de résonateurs de type microruban, à savoir d'un cadre métallique, un anneau métallique intermédiaire coupé en plusieurs points, et un patch central métallique. Les connexions réalisées par des charges localisées variables et commandées - aussi qualifiées de micro actuateurs, micro-interrupteurs ou de moyens de court-circuitage - permettent de modifier la longueur et/ou la largeur électrique du résonateur microruban équivalent.

Selon un autre mode de réalisation de la cellule selon l'invention, la cellule comprend plus de deux fentes concentriques. Elle comprend par exemple trois fentes, avec des fentes d'interconnexion entre chaque fente concentrique successive.

Selon un mode de réalisation de la cellule déphaseuse rayonnante selon l'invention, lorsque la cellule est dans la première configuration, les charges reliant les éléments conducteurs périphériques entre eux sont activées, les charges reliant l'élément conducteur central aux éléments conducteurs périphériques étant désactivées, de manière à former une fente résonante dont la contribution principale équivaut à celle d'un circuit LC parallèle.

Avantageusement, les charges reliant les éléments conducteurs périphériques entre eux sont adaptées à prendre des valeurs multiples entre deux valeurs extrêmes pour pouvoir faire varier les dimensions de la fente résonante équivalente progressivement en fonction desdites valeurs.

Selon un mode de réalisation de la cellule déphaseuse rayonnante selon l'invention, lorsque la cellule est dans la deuxième configuration, les charges reliant les éléments conducteurs périphériques entre eux sont désactivées, les charges reliant l'élément conducteur central aux éléments conducteurs périphériques étant activées, de manière à former un microruban résonant dont la contribution principale équivaut à celle d'un circuit LC série.

Avantageusement, les charges reliant l'élément conducteur central aux éléments conducteurs périphériques sont adaptées à prendre des valeurs multiples entre deux valeurs extrêmes pour pouvoir faire varier les dimensions du microruban résonant équivalent progressivement en fonction desdites valeurs.

Selon un mode de réalisation de la cellule déphaseuse rayonnante selon l'invention, les charges reliant l'élément conducteur central aux éléments conducteurs périphériques sont adaptées à varier indépendamment de la valeur des charges reliant les éléments conducteurs périphériques entre eux, de manière à ce que la plage de déphasage appliqué à l'onde incidente soit décomposée en deux intervalles de déphasage, les déphasages appliqués dans le premier intervalle étant obtenus avec une configuration de type fente résonante, les déphasages appliqués dans le deuxième intervalle étant obtenus avec une configuration de type microruban résonant.

Selon un mode de réalisation de la cellule déphaseuse rayonnante selon l'invention, les charges variables et les dimensions des éléments conducteurs sont déterminés pour que la configuration de la cellule permettant d'appliquer le déphasage correspondant à la première extrémité de la plage de déphasage est identique à la configuration de la cellule permettant d'appliquer le déphasage correspondant à la deuxième extrémité de la plage.

Selon un mode de réalisation de la cellule déphaseuse rayonnante selon l'invention, la plage de déphasage est de 360°.

Selon un mode de réalisation de la cellule déphaseuse rayonnante selon l'invention, les éléments conducteurs, les fentes et les charges capacitives sont disposés sur la cellule selon un centre de symétrie placé au centre de la cellule.

Selon un mode de réalisation de la cellule déphaseuse rayonnante selon l'invention, les charges capacitives sont des diodes, des MEMS, ou des capacités ferroélectriques.

L'invention a également pour objet un réseau réflecteur comprenant une pluralité de cellules déphaseuses rayonnantes telles que décrites plus haut, lesdites cellules formant la surface réfléchissante du réseau.

L'invention a également pour objet une antenne comprenant un réseau réflecteur tel que décrit plus haut.

L'invention sera mieux comprise et d'autres avantages apparaîtront à la lecture de la description qui suit, donnée à titre non limitatif, et grâce aux figures annexées parmi lesquelles :
- la figure 3, un exemple d'un schéma d'architecture mécanique et de positionnement de charges localisées variables et commandées d'une cellule déphaseuse rayonnante selon l'invention, en vue de face du plan de rayonnement de la cellule ;
- la figure 4, un exemple d'un cycle de cellules déphaseuses rayonnantes selon l'invention couvrant une plage de déphasage de 360°; la figure représente un exemple d'agencement de l'architecture mécanique et de la configuration des charges localisées variables et commandées pour chaque cellule déphaseuse du cycle ;
- la figure 5a, une représentation du résonateur équivalent lorsque la cellule déphaseuse selon l'invention est en mode de résonance « fente » ;
- la figure 5b, une représentation du résonateur équivalent lorsque la cellule déphaseuse selon l'invention est en mode de résonance « microruban » ;
- la figure 5c, un modèle électrique de la cellule déphaseuse selon l'invention ;
- les figures 6a et 6b, des cellules déphaseuses selon l'invention à MEMS capacitifs ;
- la figure 7, un autre mode de réalisation de la cellule déphaseuse selon l'invention ;
- la figure 8a, une illustration d'un premier type de dispositif de commande des charges variables utilisées pour reconfigurer la cellule déphaseuse selon l'invention ;
- la figure 8b, une illustration d'un deuxième type de dispositif de commande des charges variables utilisées pour reconfigurer la cellule déphaseuse selon l'invention ;
- la figure 9, un mode de réalisation de la cellule déphaseuse selon l'invention dans laquelle des vias sont disposés pour faire transiter les signaux de commandes vers les charges capacitives variables ;
- la figure 10, un autre mode de réalisation d'une cellule déphaseuse rayonnante selon l'invention ;
- la figure 11, une pluralité de configurations prises successivement par une même cellule déphaseuse telle que celle présentée en figure 10 ;
- la figure 12, un exemple de moyens d'acheminement des signaux de commande vers une cellule déphaseuse telle que celle de la figure 10.

La figure 3 présente un mode de réalisation d'une cellule déphaseuse rayonnante 200 selon l'invention. La cellule 200 comporte une structure planaire telle que décrit dans les cellules déphaseuses de l'état de la technique et la figure 3 représente la vue de face de la structure planaire. Typiquement une structure planaire comprend un substrat comportant une face arrière solidarisée à un plan de masse et une face avant. Les matériaux utilisés pour former le substrat, les couches de diélectrique et les couches conductrices ne limitent pas la portée de l'invention. On peut citer par exemple, les matériaux nommés dans les documents de l'état de la technique décrit précédemment.

La cellule déphaseuse 200 est préférablement de forme rectangulaire. Toutefois, d'autres modes de réalisation sont possibles et on peut citer à titre d'exemple non limitatif une surface en forme hexagonale ou en forme circulaire.

La cellule comporte au moins deux premières fentes, une première fente 202 et une deuxième fente 203 concentriques. La première fente 202 est positionnée en périphérie extérieure par rapport à la seconde fente 203, c'est-à-dire à une distance plus élevée du centre du patch par rapport à la seconde fente 203. La cellule déphaseuse 200 peut comporter deux fentes 202 et 203 ou plus, comme illustré sur la figure 3. De préférence, les fentes 202 et 203 ont une forme s'étendant longitudinalement à la forme du cadre métallique 201. Ainsi, les fentes 202 positionnées en périphérie extérieure du patch entourent les fentes 203 en périphérie intérieure. Si les cellules déphaseuses sont destinées à fonctionner pour une seule polarisation linéaire, il est possible de court-circuiter au moyen de jonctions métalliques 705 les fentes concentriques en un point ou le champ électrique est nul, comme illustré en figure 7. Cette possibilité n'est pas offerte lorsque la cellule est destinée à fonctionner en double polarisation linéaire, car à l'endroit où le champ électrique est nul dans la fente concentrique pour une polarisation linéaire, il est maximal pour l'autre polarisation linéaire orthogonale. La périphérie 201 de la cellule est séparée de la fente concentrique extérieure 202 par une bande conductrice 208, également désigné par le terme « cadre ».

Les fentes 202 et 203 sont reliées par au moins quatre fentes d'interconnexion 204. Cet agencement de fentes définit des rubans métalliques 207 placés en interface entre les fentes concentriques 201, 202. En outre, des charges localisées variables et commandées 206 sont disposées à des endroits choisis sur les premières fentes 202 et 203, ainsi que sur les fentes d'interconnexion 204. Il s'agit par exemple de commutateurs on/off permettant de réaliser des courts-circuits, ou de charges capacitives variables. Les commutateurs ont pour but de modifier la longueur et/ou la largeur électrique du résonateur « fente » équivalent ou du résonateur « microruban » équivalent.

Selon l'invention, les différentes charges localisées variables et commandées 206 de la cellule déphaseuse sont commandées pour configurer la longueur et/ou la largeur électrique des premières fentes 202 et 203 de sorte que le résonateur équivalent de la cellule déphaseuse agisse comme une cellule déphaseuse introduisant un déphasage choisi sur une onde incidente. La variation de la longueur électrique des fentes interconnectées 202, 203 et 204 modifie les dimensions électriques du résonateur fente ou patch équivalent. Ainsi, grâce aux charges localisées variables et commandées 206, il est possible d'obtenir une cellule déphaseuse couvrant une plage de déphasage d'au moins 360° délimitée par une première valeur extrême et par une seconde valeur extrême. Il est également possible, avantageusement, d'obtenir une cellule dont la forme électrique du résonateur équivalent est identique pour la première et pour la seconde valeur extrême. Au sein de la plage de déphasage, les valeurs de déphasage d'une même cellule peuvent varier de façon continue ou discontinue. Des moyens électroniques de commande, décrits plus loin en regard des figures 8a, 8b, et 9 sont aptes à contrôler les charges localisées variables et commandées de sorte à faire varier le déphasage de façon continue ou discontinue.

On peut distinguer notamment deux méthodes pour modifier les paramètres électriques des fentes : la première consiste à disposer des micro-commutateurs ON/OFF le long de la fente, et à faire varier la longueur de la section de la fente comprise entre deux commutateurs réalisant un court circuit (ON). Avantageusement, lorsque le plan de masse est séparé de la surface avant de l'antenne d'une épaisseur égale à un quart de la longueur d'onde guidée, alors il est possible de parcourir la totalité de la phase de 360°.

Selon la première méthode, les micro-commutateurs sont activés selon une progression permettant d'approcher le cycle de cellules équivalentes. Un exemple est proposé : la première cellule 401 du cycle illustré en figure 4 est celle où tous les micro-commutateurs sont à l'état bas. Le déphasage réalisé est 180°, correspondant à la réponse d'une plaque métallisée. Progressivement, à partir de la deuxième illustration de cellule 402 à la cinquième illustration de cellule 405, les micro-commutateurs sont libérés au centre de la cellule, pour réaliser un fonctionnement équivalent à une ouverture dans la plaque métallisée, dont la taille s'agrandit. Puis, à partir de la sixième illustration de cellule 406, les micro-commutateurs sont progressivement refermés depuis le centre, pour avoir un fonctionnement équivalent à celui d'un patch central qui s'agrandit, jusqu'à retrouver pour la neuvième illustration 409 une configuration identique à la première illustration de cellule 401. Avec une telle progression, le cycle parcourt un déphasage sur une plage de valeur délimitée par une première valeur extrême et par une seconde valeur extrême, avec une configuration des micro-commutateurs identique pour la première et pour la seconde valeur extrême, sans devoir assurer un fonctionnement autour d'une fréquence de résonance.

Cette première méthode de modification des paramètres électriques des fentes nécessite un nombre significatif de micro-commutateurs. Il est possible d'en réduire le nombre, et d'optimiser le cycle pour parcourir une gamme de déphasage suffisante. Toutefois, si le nombre de micro-actuateurs est significativement réduit, il ne sera pas possible d'éviter l'excitation de modes supérieurs à l'intérieur de cette cellule. Ces modes supérieurs permettent de réaliser un déphasage, mais sont souvent associés à des variations fréquentielles de la phase plus importantes. Ils peuvent aussi induire un rayonnement en polarisation croisée. Les micro-commutateurs sont des charges localisées reconfigurables, par exemple de type MEMS (acronyme Micro Electro-Mechanical System), des diodes, ou des capacités ferroélectriques variables.

Avantageusement, une cellule déphaseuse réalisant la même phase pour les deux polarisations linéaires est invariable par rotation. Cette propriété de symétrie évite d'exciter des modes supérieurs contribuant à la polarisation croisée, et également pouvant altérer la stabilité de la phase dans la polarisation principale. Un minimum de quatre MEMS par commande doit généralement être utilisé pour respecter cette contrainte de symétrie.

Avantageusement, une cellule déphaseuse fonctionnant en double polarisation linéaire et réalisant des phases indépendantes dans chacune des polarisations linéaires possède deux symétries axiales. Cette propriété évite d'exciter des modes supérieurs contribuant à la polarisation croisée, et également pouvant altérer la stabilité de la phase dans la polarisation principale. Une telle propriété nécessite d'utiliser un minimum de deux MEMS par commande et par polarisation.

Avantageusement, une cellule fonctionnant en simple polarisation linéaire possède deux symétries axiales. Cette propriété évite d'exciter des modes supérieurs contribuant à la polarisation croisée et pouvant également altérer la stabilité de la phase dans la polarisation principale. Une telle propriété nécessite d'utiliser un minimum de deux MEMS par commande.

Des modes de réalisations dégradés peuvent être aussi réalisés, par exemple dans l'objectif de réduire le nombre de MEMS, ou d'augmenter le nombre d'états de phase pour un même nombre de MEMS. Ainsi, il est possible de varier légèrement l'emplacement des MEMS autour de ces symétries, ou de moduler faiblement la valeur des capacités réalisées par ces MEMS disposés aux emplacements symétriques.

La deuxième méthode pour gérer le cycle de phase en excitant successivement un résonateur équivalent de type fente ou de type patch consiste à faire varier le chargement capacitif des fentes. Une fente est chargée par une capacité, par exemple en son centre. Ce chargement capacitif de la fente permet de faire varier la vitesse de la phase dans la fente, et ainsi modifier leur fréquence de résonance. La variation de capacité peut être effectuée à l'aide de plusieurs capacités digitales. Le concept est dérivé des lignes de transmission à chargement capacitif distribué DMTL (Distributed MEMS Transmission Line).

Un exemple de progression est présenté ci-après en regard des figures 6a et 6b. Dans une première partie du cycle de phase, illustrée en figure 6a, les fentes d'interconnexion ne sont pas chargées. Les charges capacitives des fentes concentriques sont en revanche variées. La cellule déphaseuse fonctionne de la même façon qu'une fente dont on fait varier les paramètres longueur et largeur électrique. Dans une seconde partie du cycle, illustré en figure 6b, les fentes concentriques sont non résonantes. Les charges capacitives des fentes d'interconnexion sont variées, connectant ainsi les quatre morceaux rubans 207 (cf. figure 2) de l'anneau microruban intermédiaire. La cellule déphaseuse fonctionne de la même façon qu'un résonateur microruban dont on fait varier les paramètres longueur et largeur électrique.

Dans le cas où des charges capacitives variables sont employées pour court-circuiter les fentes, ces charges peuvent être réalisées au moyen d'un micro-commutateur en série avec une capacité. Les valeurs usuelles des capacités de chargement permettant de modifier les résonances fentes sont entre 20 et 200 fF pour un fonctionnement autour de 10 GHz. Néanmoins, il n'est pas toujours aisé de réaliser des capacités variables, et il est possible de faire varier la capacité par incréments digitaux. Dans ce cas, la charge est constituée de plusieurs capacités en parallèles connectées à un commutateur.

Comme illustré en figure 4, la plage de déphasage de 360° commence et se termine optionnellement par un résonateur équivalent identique. La cellule selon l'invention peut ainsi couvrir une plage de 360° par un rebouclage de la forme du résonateur équivalent. Ainsi, une surface réfléchissante peut être constituée de plusieurs motifs périodiques, un motif étant constitué de plusieurs cellules déphaseuses adjacentes configurant chacune un déphasage proche, pour éviter une rupture importante dans la forme du résonateur équivalent de deux cellules adjacentes. Cela réduit les parasites formés dans le faisceau réfléchi par la surface réfléchissante. Les dimensions électriques du résonateur équivalent dépendent de la longueur et/ou de la largeur électrique des fentes 202 et 203. Des moyens de calculs et de commande adaptés au contrôle des charges localisées variables des cellules de la surface réfléchissante permettent de configurer le déphasage voulu. Selon un autre mode de réalisation, il n'y a pas de rebouclage de la forme du résonateur équivalent ; autrement dit, la plage de déphasage de 360°peut commencer et se terminer par deux configu rations différentes.

Dans la première sous gamme, on excite une résonance de type fente, dont un schéma équivalent est présenté en figure 5a. Dans cette première sous-gamme, la cellule déphaseuse se comporte à l'égard de l'onde incidente, comme un circuit LC parallèle 501.

Dans la seconde sous-gamme, une résonance de type microruban est excitée, le schéma équivalent est présenté en figure 5b. Dans cette deuxième sous-gamme, la cellule déphaseuse se comporte à l'égard de l'onde incidente, comme un circuit LC série 502. Le plan de masse séparé de la surface conductrice en face avant peut être représenté par une ligne de transmission 504.

En résumé, la cellule déphaseuse à double résonance peut être assimilée à deux circuits LC parallèles 503, 505 placés en série. En fonction des valeurs des paramètres inductifs et capacitifs, la cellule peut être placée dans un mode « fente » comme illustré en figures 5a et dans les configurations 402, 403, 404, 405 de la figure 4 ou dans un mode « patch », comme illustré en figure 5b, et dans les configurations 406, 407, 408, 409, 401.

La cellule déphaseuse selon l'invention apporte un avantage significatif par rapport à une cellule déphaseuse de l'art antérieur, basée sur une seule résonance (de type fente ou de type microruban). En effet, pour une cellule de l'art antérieur, il est nécessaire de réaliser une excursion de 360° en modifiant les seuls paramètres de longueur et largeur électriques du résonateur. Cette contrainte conduit à des comportements très résonants. En utilisant le fait que la cellule est basée sur des résonances fentes et microruban complémentaires fonctionnant sur des gammes réduites, on réduit significativement les contraintes de résonances, et il est ainsi possible d'élargir significativement la bande passante de la cellule déphaseuse.

La figure 5c représente un schéma équivalent de la cellule déphaseuse selon l'invention. En fonction de la configuration des charges reconfigurables de la cellule, celle-ci peut adopter un comportement proche de la configuration « fente » illustrée en figure 5a, ou un comportement proche de la configuration « microruban » illustrée en figure 5b.

La figure 6a et la figure 6b représentent des cellules déphaseuses selon l'invention à MEMS capacitifs. La figure 6a représente le cas où les fentes d'interconnexion 640 sont faiblement chargées et où les charges capacitives des fentes 650 sont variées. La cellule dans une telle configuration est équivalente à un résonateur de type fente dont on ferait varier la longueur et la largeur électrique. La figure 6b représente le cas où les fentes d'interconnexion 640 sont chargées du point de vue capacitif et où les charges capacitives des fentes sont variées. La cellule dans une telle configuration est équivalente à un résonateur « microruban » dont on ferait varier la longueur et la largeur électrique.

Selon le mode de réalisation de la figure 7, la cellule déphaseuse rayonnante 700 est de forme rectangulaire avec quatre premières fentes 702 et 703 et quatre secondes fentes 704. Deux premières fentes 702 et 703, interconnectées par deux secondes fentes 704, sont positionnées dans une première moitié de la surface conductrice 708. Les deux autres premières fentes 702 et 703, interconnectées par les deux autres secondes fentes 704, sont positionnées dans la seconde moitié de la surface conductrice du patch. Les premières fentes 702 et 703 ont une largeur physique choisie avantageusement pour être du même ordre que celle des rubans métalliques intermédiaires 707. Néanmoins, selon d'autres modes de réalisation, les largeurs des fentes 702 et 703 et des rubans métalliques intermédiaires 707 peuvent être différentes.

La cellule déphaseuse 700 de la figure 7 est particulièrement adaptée à la réflexion des ondes incidentes à polarisation linéaire. Une portion 705 de la couche conductrice sépare les premières fentes 702 et 703 de la moitié supérieure des premières fentes 702 et 703 de la moitié inférieure du patch.

L'acheminement des signaux de commandes aux micro-commutateurs disposés sur une cellule déphaseuse constitue également un problème. Cet acheminement ne doit pas perturber le rayonnement du réseau réflecteur. Avantageusement, l'invention propose également une réponse à la résolution de ce problème.

Comme illustré en figure 8a, pour limiter les contraintes de routage, une architecture de commande distribuée est proposée. L'information de commande est transmise par exemple de façon digitale à un circuit intégré spécialisé (ASIC) 801, placé à proximité des charges variables commandées, en face arrière 810 du panneau antenne. Ce circuit transforme l'information reçue en signal de commande adapté pour chaque charge commandée. Une difficulté consiste donc à router ces signaux de commande de la face arrière vers chaque charge située sur la face avant 820 du réseau réflecteur, en ne perturbant pas le fonctionnement électromagnétique des cellules rayonnantes.

Dans une première réalisation, illustrée en figure 8a, le panneau est constitué d'un substrat diélectrique multicouche sur lequel est reporté en face avant les puces radiofréquence (RF), comprenant le motif métallique de la cellule, et les MEMS. Ces puces RF sont alors dites monolithiques, et par exemple réalisées en quartz, silice fondue ou alumine. Le substrat diélectrique, par exemple en RO 4003 réalise la fonction d'espaceur entre les puces RF 803 et le plan de masse, et réalise les traversées des signaux de commandes vers les puces DC reportées en face arrière du substrat. L'acheminement des signaux de commandes en face avant est alors réalisé au sein des puces RF. Les procédés de micro-électroniques peuvent être utilisés pour réaliser les lignes résistives, au moins par section, à l'endroit où ces lignes croisent des fentes.

Dans une deuxième réalisation illustrée en figure 8b, le panneau est constitué d'un substrat diélectrique multicouche sur lequel est gravé le motif métallique 851 de la cellule, et sur lequel sont reportés des composants MEMS 853. Il s'agit alors d'un concept hybride.

Comme illustré en figure 9, il est possible de disposer des vias de commandes 901 à la périphérie de la cellule (dans le cadre 908), ou en son centre, sans altérer fondamentalement son fonctionnement. Aussi, l'agencement périodique de traversées métalliques en périphérie pourra avoir le même effet qu'un mur périphérique métallique connectant le cadre 908 et le plan de masse. Plusieurs de ces vias pourront alors être utilisés pour acheminer des signaux de commande depuis la face arrière vers la face avant. Il est également possible de connecter le patch central de la cellule 903 au plan de masse par une traversée métallique sans modifier significativement son comportement électrique. Un via de commande 902 peut donc également être implanté en cet endroit. Lorsque ce via est utilisé pour la commande, il doit être isolé du motif pour éviter tout risque de court-circuit électrique.

Une difficulté consiste alors à router en face avant ce signal de commande sans altérer le fonctionnement de la cellule déphaseuse. Si la technologie permet de réaliser des lignes très résistives (typiquement 10 kΩ/ ), les commandes peuvent être acheminées aux MEMS sans précautions particulières. Les pistes de commande peuvent par exemple traverser des fentes résonantes sans en altérer leur comportement. Il peut toutefois être également recommandé de n'utiliser ces lignes résistives qu'avec modération, pour que l'impédance totale de la ligne ne soit pas trop importante. C'est le cas par exemple si un dispositif de diagnostic est utilisé, permettant de vérifier si le micro-commutateur a été correctement activé. Dans ce cas, la ligne de commande pourra être résistive par section, ces sections correspondant aux traversées des fentes.

La figure 10 présente un autre mode de réalisation d'une cellule déphaseuse rayonnante selon l'invention. La cellule comprend une pluralité d'éléments conducteurs 1001, 1002 sous la forme, par exemple, de motifs imprimés sur un substrat diélectrique. La cellule comprend un élément conducteur central 1001 et quatre éléments conducteurs périphériques 1002 placés autour de ce premier élément conducteur 1001, les centres des quatre éléments conducteurs périphériques 1002 formant un carré au centre duquel est placé l'élément conducteur central 1001. Des éléments conducteurs d'interconnexion 1004 sont intercalés entre chacun des éléments conducteurs 1001, 1002.

Les éléments conducteurs 1001, 1002 sont reliés avec les éléments conducteurs d'interconnexion 1004 par des charges capacitives variables et commandées 1006.

Du fait de ses dimensions réduites, un élément conducteur 1001 ne permet pas, à lui seul, de créer un mode résonant. C'est l'interconnexion de ces éléments conducteurs qui peut permettre d'établir un tel mode.

Dans l'exemple, chaque élément conducteur a un motif en forme de croix à quatre branches orthogonales, de sorte que pour des éléments conducteurs alignés, les extrémités des branches des croix appartenant à deux croix adjacentes soient proches et facilement connectables par un élément conducteur d'interconnexion 1004.

Des charges capacitives 1005 variables et commandées sont disposées en interface entre les éléments conducteur d'interconnexion 1004 et les extrémités des branches des croix formant les éléments conducteurs 1001, 1002.

La figure 11 illustre une pluralité de configurations prises successivement par une même cellule déphaseuse telle que celle présentée en figure 10.

Dans une première configuration 1101, la cellule se comporte comme un patch métallique plein. Tous les éléments conducteurs sont liés par des charges capacitives. Cette première configuration 1101 peut, par exemple, être utilisée pour opérer un déphasage de l'onde incidente autour de 180°.

Dans une deuxième configuration 1102, les charges capacitives centrales 1110 - celles qui dans l'exemple sont placées en interface entre l'élément conducteur central et les éléments conducteur d'interconnexion - sont diminuées, de sorte que la cellule se comporte comme une ouverture dans le plan de masse, autrement dit, comme une fente annulaire 1150. La cellule a un comportement inductif. Cette deuxième configuration 1102 peut correspondre à un déphasage s'éloignant progressivement de 180° pour atteindre, par exemple, environ 80° lorsque les capacités centrales sont totalement déchargées.

Dans une troisième configuration 1103, les charges capacitives périphériques 1120 - c'est-à-dire celles qui dans l'exemple sont placées en interface entre les éléments conducteurs périphériques et les éléments conducteur d'interconnexion - sont diminuées, de sorte que le comportement inductif soit atténué au profit d'un comportement capacitif de la cellule rayonnante. Cette troisième configuration 1103 peut correspondre à une variation du déphasage comprise entre 80° (deuxième configuration 1102) et -20° lorsque les capacités périphériques s ont totalement déchargées.

Dans une quatrième configuration 1104, les charges capacitives centrales 1110 sont augmentées, tandis que les charges capacitives périphériques sont demeures déchargées. La cellule a, dans cette quatrième configuration 1104, un comportement capacitif. Cette quatrième configuration 1104 peut correspondre à une variation du déphasage comprise entre -20°et -50 °.

Dans une cinquième configuration 1105, les charges capacitives centrales, sont augmentées jusqu'à retrouver l'état de la première configuration 1101, cette configuration pouvant correspondre, dans l'exemple, à un déphasage appliqué au signal incident entre -50°et -180°. La cellule retrouve son état initial correspondant à un patch métallique plein.

La figure 12 illustre des moyens d'acheminement des signaux de commande vers une cellule déphaseuse telle que celle de la figure 10.

Des vias 1210 sont réalisés au niveau des centres des croix formant les éléments conducteurs. Le routage des commandes peut être effectué à un niveau inférieur à la surface de la cellule.

La cellule déphaseuse selon l'invention présente plusieurs avantages au regard des solutions de l'état de la technique.

Un premier avantage est que la cellule déphaseuse est apte à présenter deux résonances complémentaires, une première résonance par un résonateur équivalent de type fente et une seconde résonance par un résonateur équivalent de type patch. Cela permet d'éviter la présence de modes fortement résonants, et ainsi de limiter la sensibilité des cellules aux variations en fréquence. La valeur de phase évolue ainsi de manière beaucoup plus linéaire en fonction de la fréquence du signal source, évitant ainsi des sauts de phase brusques. La cellule déphaseuse selon l'invention est utilisable sur une plus large bande de fréquence (par exemple 30% de bande).

Un deuxième avantage est la diminution des effets parasites d'un réseau réflecteur tel que décrit dans le demande de brevet FR 0450575 du fait qu'il n'y a pas de rupture forte entre deux cellules adjacentes constituant le réseau réflecteur. Cela est possible grâce à la possibilité de couvrir une plage de déphasage de 360° par un cycle de commande des charges localisées variables permettant de minimiser la variation fréquentielle de la phase.

Grâce à l'invention, il est possible de concevoir un réseau réflecteur pour une antenne dont la surface est couverte de cellules déphaseuses rayonnantes selon l'invention. Ces dernières sont commandées pour introduire un déphasage choisi sur une onde incidente, chacune des cellules adjacentes est commandée de sorte que le résonateur équivalent soit dans une configuration proche de celle d'une cellule adjacente. L'invention s'applique notamment aux antennes à réseau réflecteur embarquées sur engin mobile, comme par exemple à une antenne de satellite de télécommunication.

La cellule peut être utilisée dans des panneaux satellitaires destinés à une utilisation en bande Ku ou en bande Ka à la fois en émission et en réception. A titre d'exemple, les cellules déphaseuses selon l'invention peuvent être employées autour de 20GHz pour l'émission et autour de 30GHz pour la réception.

## Revendications

1. Cellule déphaseuse rayonnante comprenant une pluralité d'éléments conducteurs (207, 209, 1001, 1002) formés en surface d'un substrat, au-dessus et à distance d'un plan de masse, lesdits éléments conducteurs étant séparés par des fentes (202, 203, 204), l'agencement des fentes (204) formant un résonateur équivalent dont la forme électrique configure le déphasage appliqué sur une onde à réfléchir, la**dite** cellule **comprenant** des charges variables commandées (206, 1005) aptes à faire varier la longueur et/ou la largeur électrique desdites fentes, les éléments conducteurs (207, 209, 1001, 1002) et les charges variables commandées (206, 1005) étant agencés pour que selon au moins une première configuration desdites charges, une surface conductrice annulaire de signaux hyperfréquences soit formée afin de créer un résonateur à dominance inductive, et pour que selon au moins une deuxième configuration, une fente soit formée autour d'au moins un élément conducteur central (209, 1001) afin de créer un résonateur à dominance capacitive, **caractérisée en ce que** ladite surface conductrice **est** formée par une pluralité d'éléments conducteurs (207, 1002) entourant ledit élément conducteur central (209, 1001) et **séparés entre eux par des dites fentes (204) présentant une orientation radiale par rapport audit élément conducteur central.**

2. Cellule déphaseuse rayonnante selon la revendication 1, dans laquelle les éléments conducteurs (207, 1002) formant la surface conductrice sont situés en périphérie, chacun desdits conducteurs périphériques (207, 1002) sont reliés au conducteur central (209, 1001) et aux conducteurs périphériques voisins par l'intermédiaire de charges capacitives commandées (206, 1005).

3. Cellule déphaseuse rayonnante selon la revendication 1 ou 2, dans laquelle les éléments conducteurs (1001, 1002) sont en forme de croix à quatre branches alignées selon plusieurs rangées, les croix appartenant à deux rangées successives étant décalées les unes par rapport aux autres, les croix étant reliées par l'intermédiaire de charges capacitives variables commandées.

4. Cellule déphaseuse rayonnante (200) selon la revendication 1 ou 2, dans laquelle ladite surface conductrice est formée par des rubans conducteurs (207) encadrés par des fentes annulaires (202, 203) lesdits rubans étant reliés par des charges capacitives (206) aptes à modifier la longueur et/ou la largeur électrique de**sdites** fentes (204) **présentant une orientation radiale, formant des fentes** d'interconnexion desdites fentes annulaires (202, 203).

5. Cellule déphaseuse rayonnante selon l'une quelconque des revendications 2 à 4, dans laquelle, lorsque la cellule est dans la première configuration, les charges reliant les éléments conducteurs périphériques (207, 1002) entre eux sont activées, les charges reliant l'élément conducteur central (209, 1001) aux éléments conducteurs périphériques (207, 1002) étant désactivées, de manière à former une fente résonante dont la contribution principale équivaut à celle d'un circuit LC parallèle.

6. Cellule déphaseuse rayonnante selon la revendication 5, dans laquelle les charges reliant les éléments conducteurs périphériques (207, 1002) entre eux sont adaptées à prendre des valeurs multiples entre deux valeurs extrêmes pour pouvoir faire varier les dimensions de la fente résonante équivalente progressivement en fonction desdites valeurs.

7. Cellule déphaseuse rayonnante selon l'une quelconque des revendications 2 à 6, dans laquelle, lorsque la cellule est dans la deuxième configuration, les charges reliant les éléments conducteurs périphériques (207, 1002) entre eux sont désactivées, les charges reliant l'élément conducteur central (209, 1001) aux éléments conducteurs périphériques (207, 1002) étant activées, de manière à former un microruban résonant dont la contribution principale équivaut à celle d'un circuit LC série.

8. Cellule déphaseuse rayonnante selon la revendication 7, dans laquelle les charges reliant l'élément conducteur central (209, 1001) aux éléments conducteurs périphériques (207, 1002) sont adaptées à prendre des valeurs multiples entre deux valeurs extrêmes pour pouvoir faire varier les dimensions du microruban résonant équivalent progressivement en fonction desdites valeurs.

9. Cellule déphaseuse selon l'une quelconque des revendications précédentes, dans laquelle les charges reliant l'élément conducteur central (209, 1001) aux éléments conducteurs périphériques (207, 1002) sont adaptées à varier indépendamment de la valeur des charges reliant les éléments conducteurs périphériques (207, 1002) entre eux, de manière à ce que la plage de déphasage appliqué à l'onde incidente soit décomposée en deux intervalles de déphasage, les déphasages appliqués dans le premier intervalle étant obtenus avec une configuration de type fente résonante, les déphasages appliqués dans le deuxième intervalle étant obtenus avec une configuration de type microruban résonant.

10. Cellule déphaseuse rayonnante selon l'une quelconque des revendications précédentes, dans laquelle les charges variables et les dimensions des éléments conducteurs (207, 209, 1001, 1002) sont déterminés pour que la configuration de la cellule permettant d'appliquer le déphasage correspondant à la première extrémité de la plage de déphasage est identique à la configuration de la cellule permettant d'appliquer le déphasage correspondant à la deuxième extrémité de la plage.

11. Cellule déphaseuse rayonnante selon l'une quelconque des revendications précédentes, dans laquelle la plage de déphasage est de 360 ° .

12. Cellule déphaseuse rayonnante selon l'une quelconque des revendications précédentes, dans laquelle les éléments conducteurs, les fentes et les charges capacitives sont disposés sur la cellule selon un centre de symétrie placé au centre de la cellule.

13. Cellule déphaseuse rayonnante selon l'une quelconque des revendications précédentes, dans laquelle les charges capacitives sont des diodes, des MEMS, ou des capacités ferroélectriques.

14. Réseau réflecteur comprenant une pluralité de cellules déphaseuses rayonnantes selon l'une quelconques des revendications précédentes, lesdites cellules formant la surface réfléchissante du réseau.

15. Antenne comprenant un réseau réflecteur selon la revendication 14.

## Patentansprüche

1. Strahlende Phasenverschiebungszelle, die mehrere leitende Elemente (207, 209, 1001, 1002) umfasst, die auf der Oberfläche eines Substrats über und in einem Abstand von einer Masseebene ausgebildet sind, wobei die leitenden Elemente durch Schlitze (202, 203, 204) getrennt sind, wobei die Anordnung der Schlitze (204) einen äquivalenten Resonator bildet, dessen elektrische Form die auf eine zu reflektierende Welle angewandte Phasenverschiebung konfiguriert, wobei die Zelle gesteuerte variable Ladungen (206, 1005) umfasst, die die elektrische Länge und/oder Breite der Schlitze variieren können, wobei die leitenden Elemente (207, 209, 1001, 1002) und die gesteuerten variablen Ladungen (206, 1005) so ausgelegt sind, dass in wenigstens einer ersten Konfiguration der Ladungen eine ringförmige leitende Fläche von Mikrowellensignalen gebildet wird, um einen Resonator mit induktive Dominanz zu erzeugen, und so dass in wenigstens einer zweiten Konfiguration ein Schlitz um wenigstens ein mittleres leitendes Element (209, 1001) gebildet wird, um einen Resonator mit kapazitiver Dominanz zu erzeugen, **dadurch gekennzeichnet, dass** die leitende Fläche durch mehrere leitende Elemente (207, 1002) gebildet wird, die das zentrale leitende Element (209, 1001) umgeben und durch die Schlitze (204) voneinander getrennt sind, die eine radiale Orientierung relativ zu dem mittleren leitenden Element haben.

2. Strahlende Phasenverschiebungszelle nach Anspruch 1, wobei sich die die leitende Fläche bildenden Elemente (207, 1002) auf der Peripherie befmden, wobei jeder der peripheren Leiter (207, 1002) mit dem zentralen Leiter (209, 1001) und mit den benachbarten peripheren Leitern durch gesteuerte kapazitive Ladungen (206, 1005) verbunden ist.

3. Strahlende Phasenverschiebungszelle nach Anspruch 1 oder 2, wobei die leitenden Elemente (1001, 1002) die Form eines Kreuzes mit vier entlang mehreren Reihen ausgerichteten Armen haben, wobei die zu zwei aufeinanderfolgenden Reihen gehörenden Kreuze relativ zueinander versetzt sind, wobei die Kreuze durch gesteuerte variable kapazitive Ladungen verbunden sind.

4. Strahlende Phasenverschiebungszelle (200) nach Anspruch 1 oder 2, wobei die leitende Fläche durch leitende Streifen (207) gebildet wird, die von ringförmigen Schlitzen (202, 203) umrahmt werden, wobei die Streifen durch kapazitive Ladungen (206) verbunden sind, die die elektrische Länge und/oder Breite der Schlitze (204) verändern können, die eine radiale Orientierung haben, zum Bilden von Schlitzen zum Verbinden der ringförmigen Schlitze (202, 203).

5. Strahlende Phasenverschiebungszelle nach einem der Ansprüche 2 bis 4, wobei, wenn die Zelle in der ersten Konfiguration ist, die die peripheren leitenden Elemente (207, 1002) miteinander verbindenden Ladungen aktiviert werden, wobei die das zentrale leitende Element (209, 1001) mit den peripheren leitenden Elementen (207, 1002) verbindenden Ladungen deaktiviert werden, um einen Resonanzschlitz zu bilden, dessen Hauptbeitrag mit dem einer parallelen LC-Schaltung äquivalent ist.

6. Strahlende Phasenverschiebungszelle nach Anspruch 5, wobei die die peripheren leitenden Elemente (207, 1002) miteinander verbindenden Ladungen zum Annehmen mehrerer Werte zwischen zwei extremen Werten ausgelegt sind, um die Abmessungen des äquivalenten Resonanzschlitzes in Abhängigkeit von den Werten progressiv verändern zu können.

7. Strahlende Phasenverschiebungszelle nach einem der Ansprüche 2 bis 6, wobei, wenn die Zelle in der zweiten Konfiguration ist, die die peripheren leitenden Elemente (207, 1002) miteinander verbindenden Ladungen deaktiviert werden, wobei die das zentrale leitende Element (209, 1001) mit den peripheren leitenden Elementen (207, 1002) verbindenden Ladungen aktiviert werden, um einen Resonanz-Microstrip zu bilden, dessen Hauptbeitrag mit dem einer seriellen LC-Schaltung äquivalent ist.

8. Strahlende Phasenverschiebungszelle nach Anspruch 7, wobei die das zentrale leitende Element (209, 1001) mit den peripheren leitenden Elementen (207, 1002) verbindenden Ladungen zum Annehmen mehrerer Werte zwischen zwei extremen Werten ausgelegt sind, um die Abmessungen des äquivalenten Resonanz-Microstrips in Abhängigkeit von den Werten progressiv verändern zu können.

9. Phasenverschiebungszelle nach einem der vorherigen Ansprüche, wobei die das zentrale leitende Element (209, 1001) mit den peripheren leitenden Elementen (207, 1002) verbindenden Ladungen zum Varüeren unabhängig von dem Wert der Ladungen ausgelegt sind, die die peripheren leitenden Elemente (207, 1002) miteinander verbinden, so dass der Bereich der auf die einfallende Welle angewandten Phasenverschiebung in zwei Phasenverschiebungsintervalle unterteilt wird, wobei die im ersten Intervall angewandten Phasenverschiebungen mit einer Konfiguration des Resonanzschlitztyps erhalten werden, wobei die im zweiten Intervall angewandten Phasenverschiebungen mit einer Konfiguration des Resonanz-Microchip-Typs erhalten werden.

10. Strahlende Phasenverschiebungszelle nach einem der vorherigen Ansprüche, wobei die variablen Ladungen und die Abmessungen der leitenden Elemente (207, 209, 1001, 1002) so bestimmt werden, dass die Zellenkonfiguration, die die Anwendung der entsprechenden Phasenverschiebung auf das erste Ende des Phasenverschiebungsbereichs zulässt, mit der Zellenkonfiguration identisch ist, die die Anwendung der entsprechenden Phasenverschiebung auf das zweite Ende des Bereichs zulässt.

11. Strahlende Phasenverschiebungszelle nach einem der vorherigen Ansprüche, wobei der Phasenverschiebungsbereich 360° beträgt.

12. Strahlende Phasenverschiebungszelle nach einem der vorherigen Ansprüche, wobei die leitenden Elemente, die Schlitze und die kapazitiven Ladungen auf der Zelle gemäß einer Symmetriemitte angeordnet sind, die sich in der Mitte der Zelle befindet.

13. Strahlende Phasenverschiebungszelle nach einem der vorherigen Ansprüche, wobei die kapazitiven Ladungen Dioden, MEMS oder ferroelektrische Kondensatoren sind.

14. Reflektornetz, das mehrere strahlende Phasenverschiebungszellen nach einem der vorherigen Ansprüche umfasst, wobei die Zellen die reflektierende Fläche des Netzes bilden.

15. Antenne, die eine Reflektoranordnung nach Anspruch 14 umfasst.

## Claims

1. A radiating phase-shifting cell comprising a plurality of conducting elements (207, 209, 1001, 1002) formed on the surface of a substrate, above and spaced apart from a ground plane, said conducting elements being separated by slots (202, 203, 204), the arrangement of said slots (204) forming an equivalent resonator, the electrical form of which configures the phase-shifting applied to a wave to be reflected, said cell comprising controlled variable loads (206, 1005) that can vary the electrical length and/or width of said slots, said conducting elements (207, 209, 1001, 1002) and said controlled variable loads (206, 1005) being arranged so that, in at least one first configuration of said loads, an annular conducting surface of microwave signals is formed so as to create an inductive-dominant resonator and so that, in at least one second configuration, a slot is formed around at least one central conducting element (209, 1001) so as to create a capacitive-dominant resonator, **characterised in that** said conducting surface is formed by a plurality of conducting elements (207, 1002) surrounding said central conducting element (209, 1001) and separated from each other by said slots (204), which have a radial orientation relative to said central conducting element.

2. The radiating phase-shifting cell according to claim 1, wherein said conducting elements (207, 1002) forming said conducting surface are located on the periphery, each of said peripheral conductors (207, 1002) being connected to said central conductor (209, 1001) and to the neighbouring peripheral conductors by means of controlled capacitive loads (206, 1005).

3. The radiating phase-shifting cell according to claim 1 or 2, wherein said conducting elements (1001, 1002) are in the shape of a cross with four branches aligned along a plurality of rows, with the crosses belonging to two successive rows being offset relative to each other, said crosses being connected by means of controlled variable capacitive loads.

4. The radiating phase-shifting cell (200) according to claim 1 or 2, wherein said conducting surface is formed by conducting strips (207) encompassed by annular slots (202, 203), said strips being connected by capacitive loads (206) that can modify the electrical length and/or width of said slots (204), which have a radial orientation, forming slots for interconnecting said annular slots (202, 203).

5. The radiating phase-shifting cell according to any one of claims 2 to 4, wherein, when said cell is in said first configuration, the loads connecting together said peripheral conducting elements (207, 1002) are activated, with the loads connecting said central conducting element (209, 1001) to said peripheral conducting elements (207, 1002) being deactivated so as to form a resonating slot, the main contribution of which is equivalent to that of a parallel LC circuit.

6. The radiating phase-shifting cell according to claim 5, wherein the loads connecting together said peripheral conducting elements (207, 1002) are adapted to assume multiple values between two extreme values so as to be able to progressively vary the dimensions of the equivalent resonating slot as a function of said values.

7. The radiating phase-shifting cell according to any one of claims 2 to 6, wherein, when said cell is in said second configuration, the loads connecting together said peripheral conducting elements (207, 1002) are deactivated, with the loads connecting said central conducting element (209, 1001) to said peripheral conducting elements (207, 1002) being activated, so as to form a resonating microstrip, the main contribution of which is equivalent to that of a series LC circuit.

8. The radiating phase-shifting cell according to claim 7, wherein the loads connecting said central conducting element (209, 1001) to said peripheral conducting elements (207, 1002) are adapted to assume multiple values between two extreme values in order to be able to progressively vary the dimensions of said equivalent resonating microstrip as a function of said values.

9. The phase-shifting cell according to any one of the preceding claims, wherein the loads connecting said central conducting element (209, 1001) to said peripheral conducting elements (207, 1002) are adapted to vary independently of the value of the loads connecting together said peripheral conducting elements (207, 1002), so that the range of the phase-shift applied to the incident wave is broken down into two phase-shifting intervals, the phase-shifts applied in the first interval being obtained with a configuration of the resonating slot type, the phase-shifts applied in the second interval being obtained with a configuration of the resonating microstrip type.

10. The radiating phase-shifting cell according to any one of the preceding claims, wherein said variable loads and the dimensions of said conducting elements (207, 209, 1001, 1002) are determined so that the cell configuration that allows the corresponding phase-shift to be applied to the first end of the phase-shifting range is identical to the cell configuration that allows the corresponding phase-shift to be applied to the second end of the range.

11. The radiating phase-shifting cell according to any one of the preceding claims, wherein the phase-shifting range is 360°.

12. The radiating phase-shifting cell according to any one of the preceding claims, wherein said conducting elements, said slots and said capacitive loads are disposed on said cell along a centre of symmetry that is placed at the centre of said cell.

13. The radiating phase-shifting cell according to any one of the preceding claims, wherein said capacitive loads are diodes, MEMS or ferroelectric capacitors.

14. A reflector array comprising a plurality of radiating phase-shifting cells according to any one of the preceding claims, said cells forming the reflective surface of said array.

15. An antenna comprising a reflector array according to claim 14.
